# EUROPÄISCHE PATENTSCHRIFT

(11) **EP 0 322 592 B1**
(45) Veröffentlichungstag und Bekanntmachung des Hinweises auf die Patenterteilung: **31.03.1993**
(21) Anmeldenummer: 88120076.0
(22) Anmeldetag: 01.12.1988
(51) Int. Cl.: F42B 12/32

(54) **Splitterkörper für Splittergeschosse**
Fragmentation body for a projectile
Corps préfragmenté pour un projectile

(30) Priorität: 04.12.1987 DE 3741141
(43) Veröffentlichungstag der Anmeldung: 05.07.1989
(73) Patentinhaber: DIEHL GMBH & CO., 90478 Nürnberg (DE)
(72) Erfinder: Hofmann, Günther, D-8566 Leinburg (DE); Rhau, Siegfried, D-8567 Neunkirchen (DE); Weber, Adolf, D-8567 Neunkirchen (DE)

(56) Entgegenhaltungen:
- EP-A- 0 012 323
- CH-A- 501 888
- DE-A- 2 606 701
- FR-A- 2 345 697
- US-A- 2 856 856

## Beschreibung

Die Erfindung bezieht sich auf einen Splitterkörper für Splittergeschosse, bei dem als Kugeln ausgebildete Splitter zwischen zwei zentrisch ineinander angeordneten Hüllen eingepreßt sind, wobei die äußere Hülle in eine, die Kugeln aufweisende Ausnehmung plastisch eingeformt ist.

Aus dem deutschen Patent 28 52 657 ist ein o.g. Splitterkörper für Splittergeschosse bekannt.
Nach der bisherigen Fertigungsmethode wurde auf die innere Hülle die Kugeln aufgebracht, darüber eine äußere Hülle geschoben und die äußere Hülle auf der mit Kugeln belegten Länge überschmiedet. Bei Herstellung der Geschoßhülle aus dem vorgenannten Schmiedeteil mußten zur Erreichung der geforderten Dichtigkeit zwischen den beiden Hüllen an den stirnseitigen Stoßstellen Schweißnähte gelegt werden. Diese Nähte waren nur teilweise gasdicht und mußten durch eine teuere Nachbehandlung abgedichtet werden. Durch die Undichtigkeit der Nähte gelangte in den Splitterbereich Feuchtigkeit und beeinträchtigte durch Korrosion die Festigkeit der äußeren Hülle.

Die Aufgabe der Erfindung besteht daher darin, die stirnseitigen Berührungsflächen der Hüllen so auszubilden, daß die äußere Hülle mit der inneren Hülle gasdicht verbunden ist.

Die Erfindung löst diese Aufgabe dadurch, daß die Ausnehmung schwalbenschwanzförmig ausgebildet ist und die äußere Hülle mit ihren entsprechenden Stirnflächen mit relativ hohem Druck vollflächig anliegt. Neben der kostengünstigen Herstellung besteht ein weiterer Vorteil der Erfindung darin, daß die vordere stirnseitige Verbindung von innerer und äußerer Hülle bei hochbeanspruchten Geschossen standfest ist.

An dieser Verbindungsstelle trat bei den hohen Drallbeanspruchungen oder bei Drallgeschossen in weitgehend ausschossenen Waffenrohren bisher ein Loslösen der inneren Hülle auf, indem sie über die Geschoßkontur hinausragte. Dadurch veränderte sich die Trefferlage des Geschosses wesentlich.

Ein Ausführungsbeispiel der Erfindung ist in der Zeichnung dargestellt.

Eine innere Hülle 1 weist eine schwalbenschwanzförmige Ausnehmung 2 mit hinterschnittenen Stirnflächen 3 und 4 auf. Die innere Hülle 1 bildet mit einer äußeren Hülle 5 einen Geschoßkörper 6. Als Splitter ausgebildete Kugeln 10 liegen eingeschmiedet zwischen der inneren Hülle 1 und der äußeren Hülle 5.

Die durch den Pfeil 13 angedeuteten Druckspannungen in der äußeren Hülle 5, die aufgrund des Schmiedens in Pfeilrichtung 14 der äußeren Hülle 5 auf die innere Hülle 1 entstanden sind, bewirken an den Stirnflächen 3 und 4 einen relativ hohen Anpreßdruck, so daß ein Aufbauchen der äußeren Hülle 5 oder ein Ablösen eines vorderen Bereiches 11 in Pfeilrichtung 12 nicht auftritt.

An der ogivenseitigen Stirnfläche 3 wird dies durch einen separaten Verformungsbereich 15 mit relativ großer radialer Tiefe 16 sowie Dichtfläche in Form der Stirnfläche 3 erreicht. Denn im Bereich 11 ist bezüglich des Geschoßkörpers 6 die Wanddicke durch die Ogive dünner als im Bereich der Stirnfläche 4. An den Verformungsbereich 15 schließt sich eine Stufe 19 und ein Splitterbereich 17 mit einer Stufe 18 an.

Im Bereich 11 kann an den Umfangsflächen zur Verbesserung der Dichtwirkung ein Dichtring eingeschmiedet sein.

## Patentansprüche

1. Splitterkörper für Splittergeschosse, bei dem als Kugeln (10) ausgebildete Splitter zwischen zwei zentrisch ineinander angeordneten Hüllen (1, 5) eingepreßt sind, wobei die äußere Hülle (5) in eine, die Kugeln (10) aufweisende Ausnehmung (2) plastisch eingeformt ist,
dadurch gekennzeichnet,
daß die Ausnehmung (2) schwalbenschwanzförmig ausgebildet ist,
die äußere Hülle (5) mit ihren entsprechenden Stirnflächen an den hinterschnittenen Stirnflächen (3, 4) mit einem solchen Druck (13) vollflächig anliegt, daß eine gasdichte Verbindung gesichert wird, und die Ausnehmung (2) eine durch Stufen (19, 18) begrenzten Splitterbereich (17) zur Aufnahme der Kugeln (10) und anschließend ogivenseitig einen tiefen Verformungsbereich (15) aufweist.

## Claims

1. A splinter body for splinter projectiles, in which splinters designed as balls (10) are pressed-in between casings (1,5) arranged centrically in one another, the outer casing (5) being plastically formed-in into a recess (2) having the balls (10), characterised in that the recess (2) is designed in a dovetail-shaped manner, the outer casing (5) butts in a full-surface-area manner with its corresponding front surfaces against the undercut front surfaces (3,4) with such a pressure (13) that a gastight connection is ensured, and the recess (2) has a splinter region (17), bounded by steps (19,18), for the reception of the balls (10) and adjoining on the ogive side a deep deformation region (15).

## Revendications

1. Corps en éclats pour projectile à éclats, dans lequel les éclats, conçus sous la forme de billes (10), sont pressés entre deux gaines (1, 5), centrées l'une dans l'autre, la gaine extérieure (5) étant formée plastiquement à l'intérieur d'un évidement (2), comportant les billes (10), caractérisé en ce que l'évidement (2) est en queue d'aronde, en ce que la gaine extérieure (5) avec ses faces frontales correspondantes s'applique sur toute sa surface contre les faces frontales (3, 4) détalonnées, avec une pression (13) telle qu'un assemblage étanche aux gaz est assuré et en ce que l'évidement (12) présente une zone d'éclats (17), limitée par des gradins (19, 18), pour loger les billes (10) et présente ensuite, côté ogive, une zone de déformation (15) profonde.
